# EUROPÄISCHE PATENTSCHRIFT

(11) **EP 3 399 273 B1**
(45) Veröffentlichungstag und Bekanntmachung des Hinweises auf die Patenterteilung: **31.07.2019**
(21) Anmeldenummer: 18166130.7
(22) Anmeldetag: 06.04.2018
(51) Int. Cl.: F41A 27/30

(54) **ELEVATIONSAUSGLEICHSVORRICHTUNG UND WAFFENSYSTEM**
ELEVATION COMPENSATION DEVICE AND WEAPON SYSTEM
DISPOSITIF DE COMPENSATION D'ÉLÉVATION ET SYSTÈME D'ARME

(30) Priorität: 03.05.2017 DE 102017109497
(43) Veröffentlichungstag der Anmeldung: 07.11.2018
(73) Patentinhaber: Rheinmetall MAN Military Vehicles GmbH, 34127 Kassel (DE)
(72) Erfinder: Börner, Philiipp, 34266 Niestetal (DE)
(74) Vertreter: Horn Kleimann Waitzhofer Patentanwälte PartG mbB

(56) Entgegenhaltungen:
- DE-A1- 3 633 375
- DE-A1- 3 642 628
- DE-A1-102005 059 225
- GB-A- 721 537
- US-A- 1 855 069

## Beschreibung

Die vorliegende Erfindung betrifft eine Elevationsausgleichsvorrichtung für ein Waffensystem und ein Waffensystem mit einer derartigen Elevationsausgleichsvorrichtung.

Ein Waffensystem kann ein oder mehrere Waffen aufweisen, die zum Verstellen eines Elevationswinkels des Waffensystems um eine Elevationsachse verschwenkbar sind. Unter der Elevation oder dem Elevationswinkel ist vorliegend ein Neigungswinkel gegenüber einer Horizontalen zu verstehen. In der Artillerie ist unter der Elevation insbesondere die Rohrerhöhung zwecks Entfernungseinstellung zu verstehen. Beim Verschwenken des Waffensystems wirkt aufgrund der zu bewegenden oder elevierenden Masse und der Anordnung der einzelnen Subsysteme des Waffensystems, wie beispielsweise der Waffe, einer Optronik oder dergleichen, ein Unwuchtmoment. Zum Ausgleichen dieses Unwuchtmoments kann das Waffensystem ein Ausgleichselement aufweisen, das eine vorgespannte Federeinheit aufweisen kann, welche mit Hilfe ihrer Federkraft auf eine Antriebswelle des Waffensystems mit einem Ausgleichsmoment wirkt. Das Ausgleichsmoment wirkt dem Unwuchtmoment entgegen.

Zum Verschwenken des Waffensystems kann dieses ein Antriebselement umfassen, das auf die Antriebsachse ein Restmoment aufbringen kann. Das Restmoment kann eine Differenz der Beträge des Unwuchtmoments und des Ausgleichsmoments sein. Die Größe des Restmoments beziehungsweise des Unwuchtmoments erfährt eine Varianz, wenn der elevierenden Masse weitere variable Subsysteme hinzugefügt werden, wie zum Beispiel eine oder mehrere Munitionsbehälter, welche sich während des bestimmungsgemäßen Einsatzes des Waffensystems leeren und somit zu einem sich ändernden Unwuchtmoment beitragen. Über den überschwenkten Bereich der elevierenden Masse, das heißt, über den Elevationsbereich des Waffensystems hinweg, ändert sich dieses Unwuchtmoment aufgrund der geometrischen Verschiebung des Gesamtschwerpunktes der elevierenden Masse hin oder weg von der Elevationsachse. Diese Varianz muss durch die Antriebseinrichtung ausgeglichen werden.

Die Antriebseinrichtung kann Teil einer Waffenstabilisierungsanlage sein, welche aufgrund der Anforderungen an das Gesamtsystem über den gesamten Elevationsbereich hinweg gleichbleibend gute Leistungen erbringen muss. Da aber durch die Varianz des Unwuchtmoments und damit des Restmoments die Waffenstabilisierungsanlage an dieser Stelle eine variable Eingangsgröße hat, kann dies oftmals nicht im geforderten Rahmen dargestellt werden. Dies führt zu über den Elevationsbereich unterschiedlichen Standardabweichungen der erzeugten Trefferbilder, insbesondere bei der Bekämpfung von Zielen aus der Fahrt heraus, was der Leistungsfähigkeit des Gesamtsystems nicht zuträglich ist.

Die DE 36 33 375 A1 zeigt eine Vorrichtung zur Kompensation des Unwuchtmoments einer auf einem Waffenträger höhenrichtbar gelagerten Waffe, deren Lagerpunkt nicht mit ihrem Schwerpunkt zusammenfällt, mit einer Feder, die einerseits an dem Waffenträger und andererseits an der Waffe angreift und dem Unwuchtmoment entgegenwirkt, wobei der Angriffspunkt der Feder an dem Waffenträger verstellbar ist und die Verstellung in Abhängigkeit von dem gemessenen Nickwinkel des Waffenträgers vorgenommen wird.

Die DE 10 2005 059 225 A1 beschreibt eine Waffe mit einem Waffenrohr, das außerhalb seines Schwerpunktes auf einer bewegbaren Unterlage drehbar gelagert ist, die von einer Antriebsvorrichtung, die auf der bewegbaren Unterlage angebracht ist, antreibbar ist, einer an der bewegbaren Unterlage angreifenden Unwuchtausgleichsvorrichtung, einem Waffenkreisel, einem Soll-Wertgeber, einer Regeleinrichtung, und einem Stellelement, wobei ein von dem Waffenkreisel lieferbarer Ist-Lagewert des Waffenrohres an den Soll-Wertgeber weiterleitbar ist, ein daraus generierter Soll-Kraftwert an die Regeleinrichtung vom Soll-Wertgeber weitergebbar ist und ein daraus generierter Stellwert an das Stellelement zum Bewegen des Waffenrohres weitergebbar ist, wobei ein Kraftmesselement vorgesehen ist, mittels dessen die von dem Waffenrohr auf die Unwuchtausgleichsvorrichtung wirkende Kraft messbar ist, und die erhaltene Kraft-Messgröße in der Regeleinrichtung zu einer dem Stellelement als Soll-Stellgröße zuführbaren Wert wandelbar ist.

Vor diesem Hintergrund besteht eine Aufgabe der vorliegenden Erfindung darin, ein verbessertes Waffensystem zur Verfügung zu stellen.

Diese Aufgabe wird durch ein Waffensystem nach Anspruch 1 gelöst.

Demgemäß wird ein Waffensystem mit einer Waffe, einer Antriebseinrichtung, einer Munitionszuführungs- und/oder Munitionsfördereinheit und einer Elevationsausgleichsvorrichtung vorgeschlagen. Die Elevationsausgleichsvorrichtung umfasst eine Antriebswelle, die zum Verstellen eines Elevationswinkels des Waffensystems mit Hilfe der Antriebseinrichtung um eine Elevationsachse verschwenkbar ist, eine Ausgleichseinrichtung, die bei einem Verstellen des Elevationswinkels ein auf die Antriebswelle wirkendes Ausgleichsmoment erzeugt, das einem auf die Antriebswelle wirkenden Unwuchtmoment des Waffensystems entgegenwirkt, wobei die Ausgleichseinrichtung ein verschiebbares Loslager umfasst, eine Sensorik, die den Elevationswinkel und einen Füllstand der Munitionszuführungs- und/oder Munitionsfördereinheit erfasst, und ein Stellelement, mit dessen Hilfe das Loslager verschiebbar ist, um eine Vorspannung der Ausgleichseinrichtung in Abhängigkeit von Sensorsignalen der Sensorik derart zu verstellen, dass sich das Ausgleichsmoment bei dem Verstellen des Elevationswinkels und bei einem sich verändernden Füllstand der Munitionszuführungs- und/oder Munitionsfördereinheit an eine Veränderung des Unwuchtmoments anpasst. Dabei ist mit Hilfe des Stellelements die Vorspannung der Ausgleichseinrichtung derart verstellbar, dass bei dem Verstellen des Elevationswinkels ein aus einer Differenz des Unwuchtmoments und des Ausgleichsmoments resultierendes Restmoment konstant ist, wobei die Antriebseinrichtung zum Einstellen des Elevationswinkels das resultierende Restmoment auf die Antriebswelle aufbringt, um die Antriebswelle um die Elevationsachse zu verschwenken.

Dadurch, dass sich das Ausgleichsmoment an eine Veränderung des Unwuchtmoments anpasst, kann ein von einer Antriebseinrichtung zum Stabilisieren des Waffensystems oder zum Verstellen des Elevationswinkels auf die Antriebswelle aufzubringendes Restmoment reduziert werden. Hierdurch kann die Antriebseinrichtung deutlich kleiner dimensioniert werden. Dadurch reduziert sich die Leistungsaufnahme beziehungsweise der Leistungsbedarf eines Waffensystems mit einer derartigen Elevationsausgleichsvorrichtung. Ferner kann eine deutliche Leistungsverbesserung des Waffensystems aufgrund des Wegfalls der unbestimmten Varianz des Unwuchtmoments und damit eine deutliche Reduzierung der Standardabweichung der erzeugten Trefferbilder erreicht werden.

Unter dem Elevationswinkel ist vorliegend ein Neigungswinkel eines Laufs oder Rohrs, insbesondere einer Symmetrieachse des Laufs oder Rohrs, einer Waffe zu einer Horizontalen zu verstehen. Die Horizontale ist dabei senkrecht zu einer Schwerkraftrichtung angeordnet. Insbesondere ist die Vorspannung der Ausgleichseinrichtung derart verstellbar, dass sich das Ausgleichsmoment bei dem Verstellen des Elevationswinkels über einen gesamten Verstellbereich desselben an die Veränderung des Unwuchtmoments anpasst. Darunter, dass sich das Ausgleichsmoment an die Veränderung des Unwuchtmoments anpasst, ist zu verstehen, dass ein Betrag des Ausgleichsmoments proportional, insbesondere direkt proportional, zu einem Betrag des Unwuchtmoments ist. Das heißt, falls der Betrag des Unwuchtmoments größer wird, wird auch der Betrag des Ausgleichsmoments in der gleichen Größenordnung größer, und falls sich der Betrag des Unwuchtmoments verkleinert, verkleinert sich auch der Betrag des Ausgleichsmoments in der gleichen Größenordnung.

Im Betrieb des Waffensystems kann um die Elevationsachse das Unwuchtmoment wirken. Das Unwuchtmoment kann dabei im oder entgegen dem Uhrzeigersinn orientiert sein. Das Ausgleichsmoment ist dementsprechend entgegen oder im Uhrzeigersinn orientiert. Das Unwuchtmoment wirkt, da sich ein Gesamtschwerpunkt einer elevierenden Masse, das heißt, einer bewegten Masse des Waffensystems, aufgrund der Anordnung der Subsysteme des Waffensystems, wie beispielsweise der Waffe, einer Optronik oder einer Munitionszuführungs- und/oder Munitionsfördereinheit bezüglich der Elevationsachse verändert. Über den überschwenkten Bereich der elevierenden Masse, das heißt, dem Elevationsbereich des Waffensystems hinweg, kann sich der Betrag und/oder die Wirkungsrichtung dieses Unwuchtmoments aufgrund der geometrischen Verschiebung des Gesamtschwerpunkts der elevierenden Masse hin zu oder weg von der Elevationsachse ändern. Ferner kann sich auch der Betrag der elevierenden Masse selbst, beispielsweise aufgrund eines Munitionsverbrauchs, ändern.

Dadurch, dass die Vorspannung der Ausgleichseinrichtung im Betrieb des Waffensystems in Abhängigkeit der zuvor genannten Eingangsgrößen, wie beispielsweise der Veränderung der elevierenden Masse aufgrund eines sich verändernden Füllstands des Munitionsbehälters oder dem Elevationswinkel, verändert werden kann, kann auch der Betrag des Ausgleichsmoments angepasst werden, so dass das Unwuchtmoment beziehungsweise das von der Antriebseinrichtung auf die Antriebswelle aufzubringende Restmoment über den gesamten Elevationsbereich in dem Einsatzbereich des Waffensystems hinweg konstant gehalten werden kann.

Mit Hilfe des Stellelements ist die Vorspannung der Ausgleichseinrichtung derart verstellbar, dass bei dem Verstellen des Elevationswinkels ein aus einer Differenz des Unwuchtmoments und des Ausgleichsmoments resultierendes Restmoment konstant ist.

Insbesondere ist das Restmoment über den gesamten Verschwenkbereich des Waffensystems stets konstant. Das Restmoment ergibt sich insbesondere aus einer Differenz eines Betrags des Unwuchtmoments und eines Betrags des Ausgleichsmoments. Mit Hilfe des Restmoments wird die Antriebswelle um die Elevationsachse zum Verstellen des Elevationswinkels verschwenkt. Das Restmoment kann auch zum Halten des Waffensystems in einem definierten Elevationswinkel, das heißt, zum Stabilisieren des Waffensystems, auf die Antriebsachse wirken.

Die Ausgleichseinrichtung umfasst zum Verstellen der Vorspannung desselben ein mit Hilfe des Stellelements verschiebbares Loslager.

Vorzugsweise umfasst die Ausgleichseinrichtung ein erstes Loslager und ein zweites Loslager. Das Stellelement ist insbesondere dazu eingerichtet, das zweite Loslager zu verschieben. Insbesondere ist das Stellelement dazu eingerichtet, das zweite Loslager linear zu verschieben. Unter einer linearen Bewegung ist vorliegend eine Bewegung entlang einer Geraden zu verstehen. Das Stellelement kann aber auch dazu eingerichtet sein, das zweite Loslager entlang einer Steuerkurve zu verschieben. Hierzu kann beispielsweise eine Kulissenführung vorgesehen sein.

Die Elevationsausgleichsvorrichtung umfasst eine Sensorik, wobei das Stellelement dazu eingerichtet ist, die Vorspannung der Ausgleichseinrichtung in Abhängigkeit von Sensorsignalen der Sensorik zu verstellen.

Hierdurch kann das Ausgleichsmoment auf Basis der Sensorsignale der Sensorik im Betrieb der Elevationsausgleichsvorrichtung stets nachgeregelt werden.

Gemäß einer weiteren Ausführungsform umfasst die Elevationsausgleichsvorrichtung einen Regelkreis, der die Sensorik, das Stellelement, die Ausgleichseinrichtung und/oder ein Steuerelement aufweist.

Das Steuerelement kann beispielsweise ein Rechner sein oder einen Rechner umfassen. Das Steuerelement ist optional. Das Steuerelement kann eine Motorsteuerung sein. Mit Hilfe des Steuerelements können die Sensorsignale der Sensorik in Steuersignale für das Stellelement umgewandelt werden.

Die Sensorik ist dazu eingerichtet, den Elevationswinkel und einen Füllstand einer Munitionszuführungs- und/oder Munitionsfördereinheit zu erfassen.

Die Sensorik kann eine Vielzahl an Sensoren, wie beispielsweise optische Sensoren, Drehmomentsensoren oder dergleichen umfassen. Beispielsweise kann die Sensorik auch einen Schusszähler umfassen. Die Sensorik kann weiterhin einen Neigungssensor umfassen. Die Sensorik kann auch dazu eingerichtet sein, ein Drehmoment an der Antriebswelle zu erfassen. Beispielsweise kann hierzu ein Drehmomentsensor vorgesehen sein.

Gemäß einer weiteren Ausführungsform ist die Ausgleichseinrichtung mit Hilfe eines Kopplungselements, insbesondere eines Zahnradgetriebes, mit der Antriebswelle gekoppelt.

Das Kopplungselement kann beispielsweise auch eine Zahnstange oder ein Kettenantrieb sein. Das Kopplungselement koppelt vorzugsweise das erste Loslager der Ausgleichseinrichtung mit der Antriebswelle.

Gemäß einer weiteren Ausführungsform umfasst die Ausgleichseinrichtung ein mechanisches Federelement, ein hydraulisches Element und/oder ein pneumatisches Element.

Das mechanische Federelement kann beispielsweise eine Zylinderfeder, eine Blattfeder oder eine beliebige andere Feder sein. Das hydraulische Element kann beispielsweise ein Hydraulikkolben sein. Das pneumatische Element kann beispielsweise ein Pneumatikkolben sein. Die Ausgleichseinrichtung kann auch mehrere mechanische Federelemente, hydraulische Elemente und/oder pneumatische Elemente umfassen.

Gemäß einer weiteren Ausführungsform umfasst das Stellelement einen Elektromotor, ein pneumatisches Antriebselement und/oder ein hydraulisches Antriebselement.

Der Elektromotor kann beispielsweise ein rotatorischer Motor oder ein Linearmotor sein. Das hydraulische Antriebselement kann beispielsweise ein Hydraulikmotor oder ein Hydraulikkolben sein. Das pneumatische Antriebselement kann ein Pneumatikmotor oder ein Pneumatikkolben sein. Das Stellelement kann auch unterschiedliche Antriebselemente und/oder Elektromotoren umfassen.

Gemäß einer weiteren Ausführungsform weist das Stellelement eine Steuerkurve auf, mit deren Hilfe ein Loslager der Ausgleichseinrichtung zum Verstellen der Vorspannung desselben in Wirkverbindung ist.

In diesem Fall ist das Stellelement bevorzugt nicht aktiv angetrieben. Das Loslager, insbesondere das zweite Loslager, der Ausgleichseinrichtung ist in der Steuerkurve zwangsgeführt. Das Loslager und die Steuerkurve bilden dann eine Kulissenführung. Hierdurch kann auf ein aktives Stellelement verzichtet werden. Hierdurch reduzieren sich die Kosten zur Herstellung der Elevationsausgleichsvorrichtung.

Gemäß einer weiteren Ausführungsform ist die Ausgleichseinrichtung in das Stellelement integriert.

Beispielsweise ist das Stellelement als Elektromotor ausgebildet, in dessen Gehäuse die Ausgleichseinrichtung in Form eines Federelements integriert ist. Hierdurch ergibt sich ein besonders kompakter Aufbau.

Das Waffensystem umfasst eine Waffe und eine derartige Elevationsausgleichsvorrichtung.

Das Waffensystem kann eine oder mehrere Waffen aufweisen. Die Waffe kann ein Kaliber von zum Beispiel 5,56 x 45 mm NATO aufweisen. Die Waffe ist eine vollautomatische Schusswaffe, insbesondere ein Maschinengewehr. Das Waffensystem kann für einen stationären oder mobilen Betrieb geeignet sein. Insbesondere ist das Waffensystem für eine Verwendung an und/oder auf einem Fahrzeug, insbesondere einem Landfahrzeug, einem Wasserfahrzeug oder einem Luftfahrzeug, geeignet.

Das Waffensystem umfasst eine Antriebseinrichtung zum Verschwenken der Antriebswelle.

Die Antriebseinrichtung ist dazu eingerichtet, das Restmoment auf die Antriebswelle aufzubringen, um diese um die Elevationsachse zu verschwenken, um den Elevationswinkel einzustellen. Die Elevationsausgleichsvorrichtung und die Antriebseinrichtung können Teil einer Waffenstabilisierungsanlage des Waffensystems sein.

Gemäß einer weiteren Ausführungsform weist die Antriebseinrichtung ein Antriebselement und ein Kopplungselement, insbesondere ein Zahnradgetriebe, zum Koppeln des Antriebselements mit der Antriebswelle auf.

Das Antriebselement kann beispielsweise ein Elektromotor, ein Hydraulikmotor, ein Pneumatikmotor, ein Hydraulikkolben oder ein Pneumatikkolben sein. Das Kopplungselement kann auch ein Kettenantrieb oder dergleichen sein.

Das Waffensystem umfasst eine Munitionszuführungs- und/oder Munitionsfördereinheit, deren Füllstand mit Hilfe einer Sensorik der Elevationsausgleichsvorrichtung ermittelbar ist.

Die Sensorik kann hierzu einen Schusszähler umfassen. Die sich aufgrund einer Entleerung eines Munitionsbehälters der Munitionszuführungs- und/oder Munitionsfördereinheit verändernde elevierende Masse des Waffensystems kann somit mit Hilfe der Sensorik erfasst werden. Die Vorspannung der Ausgleichseinrichtung kann dann derart verändert werden, dass sich das Ausgleichsmoment an die verändernde elevierende Masse des Waffensystems anpasst.

Weitere mögliche Implementierungen der Elevationsausgleichsvorrichtung und/oder des Waffensystems umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Elevationsausgleichsvorrichtung und/oder des Waffensystems hinzufügen.

Weitere vorteilhafte Ausgestaltungen und Aspekte der Elevationsausgleichsvorrichtung und/oder des Waffensystems sind Gegenstand der Unteransprüche sowie der im Folgenden beschriebenen Ausführungsbeispiele der Elevationsausgleichsvorrichtung und/oder des Waffensystems. Im Weiteren werden die Elevationsausgleichsvorrichtung und/oder das Waffensystem anhand von bevorzugten Ausführungsformen unter Bezugnahme auf die beigelegten Figuren näher erläutert.
- Fig. 1: zeigt eine schematische Aufsicht einer Ausführungsform eines Waffensystems;
- Fig. 2: zeigt eine schematische Seitenansicht des Waffensystems gemäß Fig. 1; und
- Fig. 3: zeigt eine schematische Ansicht einer Ausführungsform eines Stellelements für das Waffensystem gemäß Fig. 1.

In den Figuren sind gleiche oder funktionsgleiche Elemente mit denselben Bezugszeichen versehen worden, sofern nichts anderes angegeben ist.

Die Fig. 1 zeigt eine schematische Aufsicht einer Ausführungsform eines Waffensystems 1. Die Fig. 2 zeigt eine schematische Seitenansicht des Waffensystems 1. Das Waffensystem 1 umfasst eine Waffe 2. Die Waffe 2 weist ein Kaliber von zum Beispiel 5,56 x 45 mm NATO auf. Die Waffe 2 ist eine vollautomatische Schusswaffe, insbesondere ein Maschinengewehr. Das Waffensystem 1 kann auch mehrere Waffen 2 umfassen. Das Waffensystem 1 ist geeignet für einen stationären oder mobilen Betrieb. Insbesondere ist das Waffensystem 1 für eine Verwendung an oder auf einem Fahrzeug, insbesondere einem Landfahrzeug, einem Wasserfahrzeug oder einem Luftfahrzeug, geeignet.

Das Waffensystem 1 umfasst neben der Waffe 2 einen Basisträger 3, der die Waffe 2 trägt, eine Optronik 4, beispielsweise eine Zieloptik, und eine Munitionszuführungs- und/oder Munitionsfördereinheit 5. Das Waffensystem 1 ist um eine Elevationsachse 6 verschwenkbar, wobei ein Elevationswinkel α der Waffe 2 eingestellt werden kann. Der Elevationswinkel α ist definiert als ein Winkel zwischen einer Horizontalen h und einer Mittel- oder Symmetrieachse M2 eines Rohrs oder Laufs der Waffe 2. Die Horizontale h ist senkrecht zu einer Schwerkraftrichtung g positioniert.

Zur Einstellung der Elevation der Waffe 2, das heißt, zur Veränderung des Elevationswinkels α umfasst das Waffensystem eine Antriebseinrichtung 7. Die Antriebseinrichtung 7 weist ein Antriebselement 8, beispielsweise einen Elektromotor, einen Hydraulikmotor oder einen Hydraulikkolben, und ein Kopplungselement 9, das das Antriebselement 8 zum Verschwenken der Waffe 2 mit derselben koppelt. Das Kopplungselement 9 kann beispielsweise ein Getriebe, ein Kettenantrieb oder dergleichen sein. An der Elevationsachse 6 kann eine Antriebswelle 10 vorgesehen sein, auf die die Antriebseinrichtung 7 zum Verstellen des Elevationswinkels α ein Drehmoment aufbringt.

Das Waffensystem 1 umfasst ferner eine Elevationsausgleichsvorrichtung 11. Die Elevationsausgleichsvorrichtung 11 weist eine Ausgleichseinrichtung 12 auf. Die Ausgleichseinrichtung 12 kann ein oder mehrere Federelemente, wie beispielsweise Zylinderfedern, Blattfedern oder dergleichen, umfassen. Die Ausgleichseinrichtung 12 kann ferner alternativ oder zusätzlich hydraulische oder pneumatische Elemente, wie beispielsweise einen Hydraulikkolben, umfassen. Die Antriebswelle 10 kann Teil der Elevationsausgleichsvorrichtung 11 sein.

Die Ausgleichseinrichtung 12 ist mit Hilfe eines Kopplungselements 13 mit der Antriebswelle 10 gekoppelt. Das Kopplungselement 13 kann ein Zahnradgetriebe, einen Kettenantrieb oder dergleichen umfassen. Die Ausgleichseinrichtung 12 ist mit Hilfe eines ersten Loslagers 14 mit dem Kopplungselement 13 verbunden. Das erste Loslager 14 ist verschiebbar. Die Ausgleichseinrichtung 12 weist dem ersten Loslager 14 abgewandt ein verschiebbares zweites Loslager 15 auf. Die Verschiebbarkeit des zweiten Loslagers 15 ist in der Fig. 1 mit Hilfe eines Doppelpfeils 16 angedeutet.

Das zweite Loslager 15 ist mit Hilfe eines Stellelements 17 verstellbar. Das Stellelement 17 kann ein Elektromotor, beispielsweise ein Linearmotor, ein Hydraulikmotor, ein Hydraulikkolben oder ein beliebiger Linearantrieb sein. In diesem Fall kann dem Stellelement 17 ein Steuerelement 18, beispielsweise eine Motorsteuerung, das mit dem Stellelement 17 wirkverbunden ist, zugeordnet sein. Mit Hilfe des Stellelements 17 kann eine Vorspannung der Ausgleichseinrichtung 12 im Betrieb des Waffensystems 1 verändert werden.

Das Steuerelement 18 kann mit einer Sensorik 19 wirkverbunden sein. Die Sensorik 19 ist dazu eingerichtet, dem Steuerelement 18 im Betrieb des Waffensystems 1 Sensorsignale zur Verfügung zu stellen, auf deren Basis das Steuerelement 18 das Stellelement 17 so ansteuert, dass sich die Vorspannung der Ausgleichseinrichtung 12 ändert. Die Sensorik 19 kann beispielsweise dazu eingerichtet sein, einen Füllstand der Munitionszuführungs- und/oder Munitionsfördereinheit 5 beziehungsweise eines Munitionsbehälters derselben, die Anzahl der abgefeuerten Schüsse und/oder den Elevationswinkel α zu erfassen. Die Sensorik 19 kann eine Vielzahl verschiedenster Sensoren umfassen. Die Sensorik 19 bildet mit dem Steuerelement 18 und dem Stellelement 17 einen Regelkreis 20. Die Elevationsausgleichsvorrichtung 11 kann Teil einer Waffenstabilisierungsanordnung 21 sein. Die Antriebseinrichtung 7 kann ebenfalls Teil der Waffenstabilisierungsanordnung 21 sein. Der Regelkreis 20 kann Teil der Waffenstabilisierungsanordnung 21 sein.

Das Stellelement 17 kann alternativ, wie in der Fig. 3 gezeigt, auch eine beliebig geformte Steuerkurve 22 einer Kulissenführung umfassen. In diesem Fall ist das Stellelement 17 kein aktiv antreibendes Element und das Steuerelement 18 ist verzichtbar. Für den Fall, dass das Stellelement 17 ein Motor ist, kann die Ausgleichseinrichtung 12 in das Stellelement 17 integriert sein. Das Stellelement 17 kann entweder mit Hilfe des Regelkreises 20 angesteuert oder zwangsangesteuert sein.

Die Funktionalität des Waffensystems 1 und der Elevationsausgleichsvorrichtung 11 wird nachfolgend erläutert. Im Betrieb des Waffensystems 1 kann um die Elevationsachse 6 ein Unwuchtmoment U (engl.: Unbalance Moment) wirken. Dieses Unwuchtmoment U kann im oder entgegen dem Uhrzeigersinn orientiert sein. Die Sensorik 19 kann auch dazu eingerichtet sein, das Unwuchtmoment U direkt zu erfassen. Das Unwuchtmoment U entsteht, da sich ein Gesamtschwerpunkt S einer elevierenden Masse m, das heißt, einer Masse m der Waffe 2, des Basisträgers 3, der Optronik 4 und/oder der Munitionszuführungs- und/oder Munitionsfördereinheit 5 aufgrund der Anordnung der Waffe 2, des Basisträgers 3, der Optronik 4 und der Munitionszuführungs- und/oder Munitionsfördereinheit 5 entweder, wie in der Fig. 2 gezeigt, vor oder links der Elevationsachse 6 oder hinter oder rechts dieser befindet. Dies ist unabhängig von der Lagerungs- und Laffetierungsart, wie beispielsweise Zapfenlagerung, Drehringlagerung oder Scheitellaffetierung.

Über den überschwenkten Bereich der elevierenden Masse m, das heißt, dem Elevationsbereich des Waffensystems 1 hinweg kann sich der Betrag und/oder die Wirkungsrichtung dieses Unwuchtmoments U aufgrund der geometrischen Verschiebung des Gesamtschwerpunkts S der elevierenden Masse m hin zu oder weg von der Elevationsachse 6 ändern. Ferner kann sich auch der Betrag der elevierenden Masse m selbst, beispielsweise aufgrund eines Munitionsverbrauchs, ändern. Diese Varianz des Unwuchtmoments U kann über den Elevationsbereich zu unterschiedlichen Standardabweichungen der erzeugten Trefferbilder führen, was der Leistungsfähigkeit des Waffensystems 1 nicht zuträglich ist. Die Varianz des Unwuchtmoments U kann jedoch mit Hilfe der Elevationsausgleichsvorrichtung 11 ausgeglichen werden.

Während der Auslegung der elevierenden Masse m und der Antriebseinrichtung 7 sind die variablen Größen aufgrund der Anordnung der Waffe 2, des Basisträgers 3, der Optronik 4 und/oder der Munitionszuführungs- und/oder Munitionsfördereinheit 5 bekannt und rechnerisch erfasst. Des Weiteren sind auch die variablen Größen in der elevierenden Masse m, wie beispielsweise ein Munitionsverbrauch bekannt und sensorisch erfasst, da derartige Waffensysteme 1 mit einem Schusszähler ausgestattet sind oder bei Fehlen eines Schusszählers im Sinne einer Nachrüstlösung mit geringem technischen Aufwand damit ausgerüstet werden können.

Die Elevationsausgleichseinrichtung 11 ist dazu eingerichtet, auf die Antriebswelle ein dem Unwuchtmoment U entgegenwirkendes Ausgleichsmoment A aufzubringen. Dadurch, dass die Vorspannung der Ausgleichseinrichtung 12 im Betrieb des Waffensystems 1 in Abhängigkeit der zuvor genannten Eingangsgrößen, wie beispielsweise der Veränderung der elevierenden Masse m aufgrund eines sich verändernden Füllstands des Munitionsbehälters oder dem Elevationswinkel a, verändert werden kann, kann auch der Betrag des Ausgleichsmoments A angepasst werden, so dass das Unwuchtmoment U beziehungsweise ein von der Antriebseinrichtung 7 auf die Antriebswelle 10 aufzubringendes Restmoment R über den gesamten Elevationsbereich und den Einsatzbereich des Waffensystems 1 hinweg konstant gehalten werden kann. Die Varianz des Unwuchtmoments U beziehungsweise des Restmoments R kann somit mit Hilfe der Elevationsausgleichseinrichtung 11 ausgeglichen werden. Mit Hilfe des Restmoments R kann der Elevationswinkel α verstellt werden oder ein bestimmter Elevationswinkel α kann im Sinne einer Stabilisierung des Waffensystems 1 gehalten werden.

Hierdurch kann die Antriebseinrichtung 7 im Vergleich zu einem Waffensystem ohne eine derartige Elevationsausgleichsvorrichtung 11 aufgrund des Wegfalls der Varianz des Unwuchtmoments U deutlich kleiner dimensioniert werden. Hierdurch reduziert sich die Leistungsaufnahme beziehungsweise der Leistungsbedarf des Waffensystems 1. Ferner kann eine deutliche Leistungsverbesserung des Waffensystems 1 beziehungsweise der Waffenstabilisierungsanordnung 21 aufgrund des Wegfalls der unbestimmten Varianz des Unwuchtmoments U und damit eine deutliche Reduzierung der Standardabweichung der erzeugten Trefferbilder erreicht werden.

Obwohl die vorliegende Erfindung anhand von Ausführungsbeispielen beschrieben wurde, ist sie vielfältig modifizierbar.

### BEZUGSZEICHENLISTE

- 1: Waffensystem
- 2: Waffe
- 3: Basisträger
- 4: Optronik
- 5: Munitionszuführungs- und/oder Munitionsfördereinheit
- 6: Elevationsachse
- 7: Antriebseinrichtung
- 8: Antriebselement
- 9: Kopplungselement
- 10: Antriebswelle
- 11: Elevationsausgleichsvorrichtung
- 12: Ausgleichseinrichtung
- 13: Kopplungselement
- 14: Loslager
- 15: Loslager
- 16: Doppelpfeil
- 17: Stellelement
- 18: Steuerelement
- 19: Sensorik
- 20: Regelkreis
- 21: Waffenstabilisierungsanordnung
- 22: Steuerkurve

- A: Ausgleichsmoment
- g: Schwerkraftrichtung
- h: Horizontale
- m: Masse
- M2: Symmetrieachse
- R: Restmoment
- S: Gesamtschwerpunkt
- U: Unwuchtmoment
- α: Elevationswinkel

## Patentansprüche

1. Waffensystem (1) mit:
einer Waffe (2),
einer Antriebseinrichtung (7),
einer Munitionszuführungs- und/oder Munitionsfördereinheit (5), und
einer Elevationsausgleichsvorrichtung (11), aufweisend
eine Antriebswelle (10), die zum Verstellen eines Elevationswinkels (a) des Waffensystems (1) mit Hilfe der Antriebseinrichtung (7) um eine Elevationsachse (6) verschwenkbar ist,
eine Ausgleichseinrichtung (12), die bei einem Verstellen des Elevationswinkels (α) ein auf die Antriebswelle (10) wirkendes Ausgleichsmoment (A) erzeugt, das einem auf die Antriebswelle (10) wirkenden Unwuchtmoment (U) des Waffensystems (1) entgegenwirkt, wobei die Ausgleichseinrichtung (12) ein verschiebbares Loslager (15) umfasst,
eine Sensorik (19), die den Elevationswinkel (α) und einen Füllstand der Munitionszuführungs- und/oder Munitionsfördereinheit (5) erfasst, und
ein Stellelement (17) mit dessen Hilfe das Loslager (15) verschiebbar ist, um eine Vorspannung der Ausgleichseinrichtung (12) in Abhängigkeit von Sensorsignalen der Sensorik (19) derart zu verstellen, dass sich das Ausgleichsmoment (A) bei dem Verstellen des Elevationswinkels (α) und bei einem sich verändernden Füllstand der Munitionszuführungs- und/oder Munitionsfördereinheit (5) an eine Veränderung des Unwuchtmoments (U) anpasst,
wobei mit Hilfe des Stellelements (17) die Vorspannung der Ausgleichseinrichtung (12) derart verstellbar ist, dass bei dem Verstellen des Elevationswinkels (α) ein aus einer Differenz des Unwuchtmoments (U) und des Ausgleichsmoments (A) resultierendes Restmoment (R) konstant ist, und
wobei die Antriebseinrichtung (7) zum Einstellen des Elevationswinkels (α) das resultierende Restmoment (R) auf die Antriebswelle (10) aufbringt, um die Antriebswelle (10) um die Elevationsachse (6) zu verschwenken.

2. Waffensystem nach Anspruch 1,
**gekennzeichnet durch**
einen Regelkreis (20), der die Sensorik (19), das Stellelement (17), die Ausgleichseinrichtung (12) und/oder ein Steuerelement (18) aufweist.

3. Waffensystem nach Anspruch 1 oder 2,
**dadurch gekennzeichnet,**
**dass** die Ausgleichseinrichtung (12) mit Hilfe eines Kopplungselements (13), insbesondere eines Zahnradgetriebes, mit der Antriebswelle (10) gekoppelt ist.

4. Waffensystem nach einem der Ansprüche 1 - 3,
**dadurch gekennzeichnet,**
**dass** die Ausgleichseinrichtung (12) ein mechanisches Federelement, ein hydraulisches Element und/oder ein pneumatisches Element umfasst.

5. Waffensystem nach einem der Ansprüche 1 - 4,
**dadurch gekennzeichnet,**
**dass** das Stellelement (17) einen Elektromotor, ein pneumatisches Antriebselement und/oder ein hydraulisches Antriebselement umfasst.

6. Waffensystem nach einem der Ansprüche 1 - 5,
**dadurch gekennzeichnet,**
**dass** die Ausgleichseinrichtung (12) in das Stellelement (17) integriert ist.

7. Waffensystem nach einem der Ansprüche 1 - 6,
**dadurch gekennzeichnet,**
**dass** die Antriebseinrichtung (7) ein Antriebselement (8) und ein Kopplungselement (9), insbesondere ein Zahnradgetriebe, zum Koppeln des Antriebselements (8) mit der Antriebswelle (10) aufweist.

## Claims

1. A weapons system (1), comprising:
a weapon (2),
a drive mechanism (7),
an ammunition feeding and/or conveying unit (5), and
an elevation adjustment device (11), wherein the elevation adjustment device (11) comprises
a drive shaft (10) which is pivotable around an elevation axis (6) by means of the drive mechanism (7) for adjusting an elevation angle (α) of the weapons system (1),
a compensation mechanism (12) which produces a compensation momentum (A) that acts on the drive shaft (10) when adjusting the elevation angle (α), wherein the compensation momentum (A) counteracts an unbalance momentum (U) of the weapons system (1) that acts on the drive shaft (10), wherein the compensation mechanism (12) comprises a movable loose bearing (15),
a sensor unit (19) which captures the elevation angle (α) and a filling level of the ammunition feeding and/or conveying unit (5), and
an actuator (17) by means of which the loose bearing (15) is movable for adjusting a pretension of the compensation mechanism (12) depending on sensor signals of the sensor unit (19) in such a way that the compensation momentum (A) adapts to a change in the unbalance momentum (U) when adjusting the elevation angle (α) and when the filling level of the ammunition feeding and/or conveying unit (5) changes,
wherein the pretension of the compensation mechanism (12) is adjustable by means of the actuator (17) in such a way that, when adjusting the elevation angle (α), a resulting rest momentum (R), which results from a difference between the unbalance momentum (U) and the compensation momentum (A), is constant, and
wherein for adjusting the elevation angle (α), the drive mechanism (7) applies the resulting rest momentum (R) to the drive shaft (10) in order to pivot the drive shaft (10) around the elevation axis (6).

2. The weapons system according to claim 1,
**characterized by**
a control loop (20) which comprises the sensor unit (19), the actuator (17), the compensation mechanism (12) and/or a control element (18).

3. The weapons system according to claim 1 or 2,
**characterized in that**,
the compensation mechanism (12) is coupled with the drive shaft (10) by means of a coupling element (13), in particular by means of a gear drive.

4. The weapons system according to one of claims 1 - 3,
**characterized in that**,
the compensation mechanism (12) comprises a mechanical spring element, a hydraulic element and/or a pneumatic element.

5. The weapons system according to one of claims 1 - 4,
**characterized in that**,
the actuator (17) comprises an electric motor, a pneumatic drive element and/or a hydraulic drive element.

6. The weapons system according to one of claims 1 - 5,
**characterized in that**,
the compensation mechanism (12) is integrated into the actuator (17).

7. The weapons system according to one of claims 1 - 6,
**characterized in that**,
the drive mechanism (7) comprises a drive element (8) and a coupling element (9), in particular a gear drive, for coupling the drive element (8) with the drive shaft (10).

## Revendications

1. Système d'armes (1), comprenant :
une arme (2),
un mécanisme d'entraînement (7),
une unité d'avance et/ou d'acheminement de munitions (5), et
un dispositif de réglage d'élévation (11), dans lequel le dispositif de réglage d'élévation (11) comprend
un arbre d'entraînement (10) qui peut pivoter autour d'un axe d'élévation (6) au moyen du mécanisme d'entraînement (7) pour régler un angle d'élévation (α) du système d'armes (1),
un mécanisme de compensation (12) qui produit un moment de compensation (A) qui agit sur l'arbre d'entraînement (10) lors du réglage de l'angle d'élévation (α), dans lequel le moment de compensation (A) contrebalance un moment de déséquilibre (U) du système d'armes (1) qui agit sur l'arbre d'entraînement (10), dans lequel le mécanisme de compensation (12) comprend un palier libre mobile (15),
une unité capteur (19) qui capture l'angle d'élévation (α) et un niveau de remplissage de l'unité d'avance et/ou d'acheminement de munitions (5), et
un actionneur (17) au moyen duquel le palier libre (15) est mobile pour régler une tension préalable du mécanisme de compensation (12) en fonction de signaux de capteur de l'unité capteur (19) d'une manière telle que le moment de compensation (A) s'adapte à une variation du moment de déséquilibre (U) lors du réglage de l'angle d'élévation (α) et lors d'un changement du niveau de remplissage de l'unité d'avance et/ou d'acheminement de munitions (5),
dans lequel la tension préalable du mécanisme de compensation (12) peut être réglée au moyen de l'actionneur (17) d'une manière telle que, lors du réglage de l'angle d'élévation (α), un moment de repos résultant (R), obtenu par une différence entre le moment de déséquilibre (U) et le moment de compensation (A), est constant, et
dans lequel, à des fins de réglage de l'angle d'élévation (α), le mécanisme d'entraînement (7) applique le moment de repos résultant (R) à l'arbre d'entraînement (10) afin de pivoter l'arbre d'entraînement (10) autour de l'axe d'élévation (6).

2. Système d'armes selon la revendication 1,
**caractérisé par**
une boucle de commande (20) qui comprend l'unité capteur (19), l'actionneur (17), le mécanisme de compensation (12) et/ou un élément de commande (18).

3. Système d'armes selon la revendication 1 ou la revendication 2, **caractérisé en ce que**,
le mécanisme de compensation (12) est accouplé à l'arbre d'entraînement (10) au moyen d'un élément d'accouplement (13), en particulier au moyen d'un entraînement par engrenages.

4. Système d'armes selon l'une des revendications 1 à 3,
**caractérisé en ce que**,
le mécanisme de compensation (12) comprend un élément ressort mécanique, un élément hydraulique et/ou un élément pneumatique.

5. Système d'armes selon l'une des revendications 1 à 4,
**caractérisé en ce que**,
l'actionneur (17) comprend un moteur électrique, un élément d'entraînement pneumatique et/ou un élément d'entraînement hydraulique.

6. Système d'armes selon l'une des revendications 1 à 5,
**caractérisé en ce que**,
le mécanisme de compensation (12) est intégré dans l'actionneur (17).

7. Système d'armes selon l'une des revendications 1 à 6,
**caractérisé en ce que**,
le mécanisme d'entraînement (7) comprend un élément d'entraînement (8) et un élément d'accouplement (9), en particulier un entraînement par engrenages, destiné à accoupler l'élément d'entraînement (8) avec l'arbre d'entraînement (10).
